# FASCICULE DE BREVET EUROPEEN

(11) **EP 1 733 989 B1**
(45) Date de publication et mention de la délivrance du brevet: **03.12.2008**
(21) Numéro de dépôt: 06300578.9
(22) Date de dépôt: 12.06.2006
(51) Int. Cl.: B65H 75/14, B65H 75/18, B65H 75/40

(54) **Touret comportant une poignée de portage**
Spule mit Handgriff
Spool comprising a carrier handle

(30) Priorité: 13.06.2005 FR 0551582
(43) Date de publication de la demande: 20.12.2006
(73) Titulaire: Nexans, 75008 Paris (FR)
(72) Inventeur: Lefebvre, Philippe, 38110 La Batie Montgascon (FR); Fauvet, Jacques, 69800 St Priest (FR)
(74) Mandataire: Lenne, Laurence

(56) Documents cités:
- DE-B- 1 042 695
- NL-A- 6 615 326
- US-A- 3 522 677
- US-A- 3 940 085

## Description

L'invention concerne un touret comportant une poignée de portage.

Un touret est une bobine destinée en particulier au stockage de câbles par exemple de câbles d'énergie électrique.

Il est connu du document de brevet US 4 471 919 de réaliser un touret à partir d'un tambour constitué de deus parties demi-cylindriques articulées et d'assembler ces deux parties sur deux flasques, chacun étant disposé à une extrémité du tambour ainsi formé. Les deux parties de tambour viennent se fixer sur une bride circulaire agencée au centre de chaque flasque.

Le document DE 1 042 695 B décrit un flasque de touret comportant les caractéristiques du préambule de la revendication 1.

L'invention concerne un touret de ce type qui pose plusieurs problèmes techniques.

Tout d'abord, une fois pourvu d'une certaine longueur de câbles électrique, un tel touret présente un poids qui peut atteindre 40 kg. Or il est nécessaire de déplacer et d'installer un tel touret pourvu de câble, en particulier pour la mise en rayon dans un magasin.

L'invention propose d'équiper un tel touret d'une poignée.

Par ailleurs, il est souhaitable que le stockage et le transport des tourets puissent être réalisés de façon efficace et pratique.

Pour ce faire, l'invention propose un flasque de touret caractérisé en ce qu'il comporte un agencement de montage pour une poignée de portage du touret, cette poignée étant articulée dans une rainure circulaire du flasque et pivotable dans un premier sens où elle s'encastre complètement dans ladite rainure, dans une position dite d'utilisation, et dans un autre sens où elle vient en butée dans une position saillante de ladite rainure, dans une position dite de stockage.

En position d'utilisation, en particulier sur un présentoir de magasin, la poignée est totalement rétractée à l'intérieur de la rainure et ne gêne pas l'installation du touret.

En position de stockage, ainsi qu'en position de transport, la poignée saillante forme une nervure d'encastrement destinée à être reçue dans la rainure circulaire d'un autre flasque superposé à celui portant la poignée. Ainsi les deux flasques de touret, peuvent être parfaitement superposés avec un jeu minimal. Il en résulte un gain de place et un maintien en pile des flasques.

Déployée, la poignée permet de porter aisément le touret.

Selon un mode de réalisation préféré, le flasque est en matière plastique.

De préférence, ladite position de stockage, ladite poignée vient en butée contre des nervures radiales venues de moulage.

De préférence, ladite poignée comporte sur un de ses côtés des fentes d'encastrement desdites nervures radiales, en position d'utilisation.

Avantageusement, ladite rainure circulaire est constituée par la face arrière d'une bride de fixation d'un tambour.

Ladite bride de fixation peut porter une pluralité de nervures de blocage du tambour répartis sur un cercle correspondant à la section du tambour.

L'invention concerne également un touret composé d'un tambour et de deux flasques destinés à être montés ensemble, dont au moins un flasque est tel que précisé ci-dessus, caractérisé en ce que ledit tambour est constitué de deux parties demi-cylindriques clipsées.

Ledit tambour peut être bloqué en rotation par clavetage sur le flasque.

L'invention est décrite ci-après plus en détail à l'aide de figures ne représentant qu'un mode de réalisation préféré de l'invention.
La figure 1 est une vue en perspective de plusieurs tourets conformes à l'invention et disposés sur un présentoir.
La figure 2 est une vue en perspective d'un demi-tambour conforme à l'invention.
La figure 3 est une vue en perspective d'un flasque conforme à l'invention.
La figure 4 est une vue en perspective d'un flasque conforme à l'invention, vue de l'autre côté.
La figure 5 est une vue en coupe d'un flasque conforme à l'invention.
La figure 6 est une vue en coupe d'une poignée portée par un touret conforme à l'invention.
La figure 7 est une vue de l'arrière d'une poignée tel que représentée sur la figure 6.
Les figures 8 et 9 sont des vues partielles en perspective d'un touret conforme à l'invention, illustrant une première position de la poignée.
La figure 10 est une vue partielle en perspective d'un touret conforme à l'invention, illustrant une deuxième position de la poignée.
La figure 11 est une vue partielle en perspective d'un touret conforme à l'invention, illustrant une troisième position de la poignée.

La figure 1 représente trois tourets 1A, 1B, 1C mis en place sur un présentoir de magasin. Ce présentoir est fixé sur un châssis par sa partie arrière 2A et présente sur sa partie avant un support d'étiquettes 2B qui avantageusement peut être pivotable comme illustré par une flèche, de sa position haute telle que représenté à un position basse qui assure la visibilité des étiquettes même lorsque le présentoir est disposé plus haut qu'une hauteur d'homme.

Ce présentoir comporte une pluralité de roulettes 2C sur lesquelles peuvent tourner les flasques des tourets afin de permettre le déroulement des câbles enroulés sur les tourets. Ainsi il peut être retirer la longueur souhaitée de câble. Le présentoir présente toute une série de roulettes afin de permettre l'installation de plusieurs tourets de toute dimension.

La constitution d'un touret est représenté sur les figures 2 à 5.

Chaque touret 1 se compose de quatre pièces détachées à savoir deux demi tambours 3 et deux flasques 4. Toutes ces pièces sont en matière plastique.

Un demi-tambour 3 est constitué d'une coque demi-cylindrique hermaphrodite pourvue de pattes de clipsage 3A, 3B sur ses bords droits. Par clipsage de ces pattes deux coques 3 peuvent être assemblés et former un tambour cylindrique.

Cet assemblage se fait sur deux flasques 4 qui présentent sur leur face destinée à être tournée vers le tambour et visible sur la figure 3, une bride de fixation du tambour, qui porte une pluralité de nervures de blocage 4A réparties sur un cercle correspondant à la section du tambour. Cette fixation se fait par emboîtement respectif d'une nervure 3C, 3D portée par les deux coques 3 derrière les nervures de blocage 4A de chacun des deux flasques, lors de l'assemble des deux coques 3 ensemble.

Une fois l'assemble effectué, le tambour peut être bloqué en rotation par clavetage sur chaque flasque.

Sur l'autre face de chaque flasque représentée sur la figure 4, compte-tenu du moulage de la matière plastique réalisé de façon à obtenir une pièce rigide mais la plus légère possible, sur le cercle correspondant à la section du tambour, se trouve une rainure circulaire 4C formant l'arrière de la bride de fixation 4B. Cette rainure circulaire 4C est renforcée dans son fond de nervures radiales 4D venues de moulage et assurant la tenue de la pièce.

Comme illustré sur les figures 6 à 11, au moins une flasque 4 peut comporter une poignée de portage 5 du touret, cette poignée étant articulée dans la rainure circulaire 4C du flasque et pivotable afin de pouvoir être disposée selon trois positions dont l'intérêt va apparaître plus loin.

Cette poignée 5 est constitué d'une lame de forme demi-circulaire et présente à chacune de ses extrémités un tenon de pivotement 5A destiné à être encliqueté dans un agencement de montage constitué d'un orifice 14 agencé sur la face interne 4C' de la rainure 4C.

Un des côtés 5B de la lame est droit et l'autre côté de la lame 5C est pourvue de fentes 5D réparties sur ce côté avec un pas correspondant au pas des nervures radiales 4D du fond de la rainure circulaire 4C. Par ailleurs, la largeur de la lame est sensiblement égale à la profondeur de la rainure ci rcu lai re 4C.

Une fois le touret assemblé, comportant un tambour et deux flasques montés comme précisé plus haut, la poignée 5 peut être montée sur un flasque 4 par encliquetage des tenons 5A dans les orifices 14 correspondants.

Déployée telle qu'illustrée sur les figures 8 et 9, la poignée permet de porter aisément le touret.

Dans cette position de portage, les tenons 5A assure une portée optimale grâce à leur face supérieure 5A' droite qui vient en butée stable contre une face correspondante de l'orifice 14 porté par le flasque.

En position d'utilisation illustrée par la figure 10, en particulier sur un présentoir de magasin tel qu'illustré sur la figure 1, la poignée 5 est pivotée, le côté 5C portant les fentes 5D étant rabattu vers le flasque et ces fentes recevant les nervures radiales de la rainure 4C, et la poignée 5 est ainsi totalement emboîtée à l'intérieur de la rainure 4C.

En position de stockage tel qu'illustré sur à figure 11, ainsi qu'en position de transport, la poignée 5 est pivoté. Le côté droit 5B étant rabattu vers le flasque, ce côté droit 5B vient buter contre les nervures radiales du fond de la rainure circulaire 4C et de ce fait la poignée est saillante sur la moitié de cette rainure circulaire et forme une nervure d'encastrement destinée à être reçue dans la rainure circulaire 4C d'un autre flasque superposé à celui portant la poignée. Ainsi les deux flasques de touret, peuvent être parfaitement superposées avec un jeu minimal. Il en résulte un gain de place et un maintien en pile des tourets.

## Revendications

1. Flasque de touret (1), comportant un agencement de montage pour une poignée de portage (5) du touret, **caractérisé en ce que** cette poignée (5) est articulée dans une rainure circulaire (4C) du flasque et pivotable dans un premier sens où elle s'encastre complètement dans ladite rainure, dans une position dite d'utilisation, et dans un autre sens où elle vient en butée dans une position saillante de ladite rainure, dans une position dite de stockage.

2. Flasque selon la revendication 1, **caractérisé en ce qu'**il est en matière plastique.

3. Flasque selon la revendication précédente, **caractérisé en ce que**, dans ladite position de stockage, ladite poignée (5) vient en butée contre des nervures radiales (4D) venues de moulage.

4. Flasque selon la revendication précédente, **caractérisé en ce que** ladite poignée (5) comporte sur un de ses côtés des fentes (5D) d'encastrement desdites nervures radiales (4D), en position d'utilisation.

5. Flasque selon l'une des revendications précédentes, **caractérisé en ce que** ladite rainure circulaire (4C) est constituée par la face arrière d'une bride de fixation (4B) d'un tambour.

6. Flasque selon la revendication précédente, **caractérisé en ce que** ladite bride de fixation (4B) porte une pluralité de nervures de blocage (4A) du tambour répartis sur un cercle correspondant à la section du tambour.

7. Touret composé d'un tambour et de deux flasques (4) destinés à être montés ensemble, dont au moins un flasque est selon l'une des revendications précédentes, **caractérisé en ce que** ledit tambour est constitué de deux parties demi-cylindriques clipsées (3).

8. Touret selon la revendication précédente, **caractérisé en ce que** ledit tambour est bloqué en rotation par clavetage sur ledit flasque (4).

## Claims

1. A reel flange (1) including an arrangement for mounting a handle (5) for carrying the reel, **characterized in that** this handle (5) is articulated in a circular groove (4C) of the flange and may be pivoted in a first direction where it completely fits into said groove, in a so-called position of use, and in another direction where it will abut in a protruding position from said groove, in a so-called storage position.

2. The flange according to claim 1, **characterized in that** it is in plastic material.

3. The flange according to the precedent claim, **characterized in that** in said storage position, said handle (5) will abut against radial ribs (4D) molded in the same material.

4. The flange according to the precedent claim, **characterized in that** said handle (5) includes on one of its sides slots (5D) for fitting in said radial ribs (4D), in the position of use.

5. The flange according to any of the precedent claims, **characterized in that** said circular groove (4C) is formed by the rear face of a bracket (4B) for attaching a drum.

6. The flange according to the precedent claim, **characterized in that** said attachment bracket (4B) bears a plurality of ribs (4A) for blocking the drum, distributed on a circle corresponding to the section of the drum.

7. A reel consisting of a drum and of two flanges (4) intended to be mounted together, at least one flange of which, according to any of the preceding claims, is **characterized in that** said drum consists of two semi-cylindrical portions (3) attached with clips.

8. The reel according to the preceding claim, **characterized in that** said drum is blocked in rotation by keying on said flange (4).

## Patentansprüche

1. Spulenflansch (1) mit einer Montageanordnung für einen Handgriff (5) der Spule, **dadurch gekennzeichnet, dass** dieser Handgriff (5) in einer kreisförmigen Rille (4C) des Flansches gelenkig angebracht ist, und in einer ersten Richtung gedreht werden kann, in der er in einer sogenannten Benutzungsposition vollständig in der Rille verschwindet, und in einer zweiten Richtung, in der er in einer vorstehenden Position der Rille in einer sogenannten Lagerungsposition anstößt.

2. Flansch nach Anspruch, 1, **dadurch gekennzeichnet, dass** er aus Kunststoff hergestellt ist.

3. Flansch nach dem vorhergehenden Anspruch, **dadurch gekennzeichnet, dass** der Handgriff (5) in der Lagerungsposition an die geformten radialen Rippen (4D) anstößt.

4. Flansch nach dem vorhergehenden Anspruch, **dadurch gekennzeichnet, dass** der Handgriff (5) in der Benutzungsposition an seiner Seiten Schlitze (5D) an den radialen Rippen (4D) besitzt.

5. Flansch nach einem der vorhergehenden Ansprüche, **dadurch gekennzeichnet, dass** die kreisförmige Rille (4C) an der Rückseite aus einem Befestigungsflansch (4B) einer Trommel besteht.

6. Flansch nach dem vorhergehenden. Anspruch, **dadurch gekennzeichnet, dass** der Befestigungsflansch (4B) eine Vielzahl an Blockierungsrippen (4A) der Trommel besitzt, die an einem Kreis, der dem Querschnitt der Trommel entspricht, verteilt sind.

7. Spule bestehend aus einer Trommel und zwei Flanschen (4), die zusammen montiert, werden sollen, wobei mindestens ein Flansch gemäß der vorhergehenden Ansprüche ausfällt, **dadurch gekennzeichnet, dass** die Trommel aus zwei halbzylindrischen Teilen mit Schnappbefestigung (3) besteht.

8. Spule nach dem vorhergehenden Anspruch, **dadurch gekennzeichnet, dass** die Trommel durch eine Keilverbindung an dem Flansch (4) in ihrer Drehung blockiert ist.
